# EUROPÄISCHE PATENTSCHRIFT

(11) **EP 1 053 538 B1**
(45) Veröffentlichungstag und Bekanntmachung des Hinweises auf die Patenterteilung: **12.06.2002**
(21) Anmeldenummer: 99900869.1
(22) Anmeldetag: 04.02.1999
(51) Int. Cl.: G09F 27/00

(54) **REKLAMEANLAGE**
ADVERTISING INSTALLATION
INSTALLATION PUBLICITAIRE

(30) Priorität: 05.02.1998 CH 28898
(43) Veröffentlichungstag der Anmeldung: 22.11.2000
(73) Patentinhaber: Kuno Marbet Intern. Patente & Lizenzen, 3178 Bösingen (CH)
(72) Erfinder: HILTBRUNNER, Max, CH-4617 Gunzgen (CH); MARBET, Kuno, CH-1595 Faoug (CH)
(74) Vertreter: Roshardt, Werner Alfred, Dipl.-Phys.
(86) Internationale Anmeldenummer: CH9900048
(87) Internationale Veröffentlichungsnummer: WO9940558

(56) Entgegenhaltungen:
- EP-A- 0 344 672
- DE-A- 19 523 518
- US-A- 3 988 533
- US-A- 4 737 131
- US-A- 5 473 368

## Beschreibung

### Technisches Gebiet

Die Erfindung betrifft eine Reklameanlage mit einer Vorrichtung zum Speichern von Werbebotschaften und einer Informationsverbreitungsvorrichtung.

### Stand der Technik

In der heutigen, marktwirtschaftlich orientierten Gesellschaft wird praktisch jedermann immer wieder mit Werbemassnahmen beeinflusst, um ihn planmässig zu einem bestimmten Verhalten im Hinblick auf den Kauf von Waren und/oder Dienstleistungen, oder im Hinblick auf Wahlen, anzuregen. Zu diesem Zweck werden Werbungsinhalte oder Werbebotschaften für bestimmte Produkte, Firmen, Marken, politische Parteien usw. über eine Vielzahl von verschiedenen Werbe- oder Reklameträgem verbreitet. Am bekanntesten ist die Verbreitung von Werbung oder Reklame über die Presse, das Fernsehen, den Rundfunk, Plakate, Schaufensterdekorationen, Flugblätter und persönlich oder unpersönlich adressierte Postsendungen. Werbung wird aber immer mehr auch in Form des Sponsorings von Veranstaltungen (insbesondere im sportlichen oder kulturellen Bereich), des Sponsorings von Vereinen sowie des Sponsorings von Schulen, Universitäten oder Kongressen durchgeführt.

Bei den meisten gebräuchlichen Werbemassnahmen wird die Werbung oder die Reklame breit gestreut, um möglichst jeden potentiellen Kunden zu erreichen. Dabei wird in Kauf genommen, dass nebst potentiellen Kunden auch eine grosse Anzahl von Leuten (häufig sogar die Mehrheit der Leute) beworben wird, die schon zum vornherein nicht als Käufer eines bestimmten Produktes in Frage kommen. Dies hat zur Folge, dass der Einzelne derart oft mit Werbung oder Reklame berieselt wird, dass bei ihm eine gewisse Sättigung eintritt. Die dauernde Beeinflussung mit Reklame oder Werbung für Produkte, an denen kein Interesse besteht, kann den Einzelnen unter Umständen derart abstumpfen, dass er auch Werbung oder Reklame nicht mehr wahrnimmt, die ihn eigentlich interessieren würde. Der Erfolg der Werbung wird in diesem Falle durch die Übersättigung der potentiellen Kundschaft mit allgemeiner, unspezifischer Werbung oder Reklame beeinträchtigt.

in DE-A1-195 23 518 (Neven), siehe Oberbegriff von Anspruch 1, wird eine Steuerungsvorrichtung beschrieben, bei welcher mittels Bildauswertung der optische Fluss einer durch eine Videokamera erfassten Bildsequenz bestimmt wird und in Abhängigkeit der Flussfeldparameter visuelle und/oder akustische Ereignisse gesteuert werden. Gemäss dein in Spalte 2, Zeilen 1-12 beschnebenen Ausführungsbeispiel kann die Steuerungsvorrichtung zur Steuerung von Reklameanlagen in einem Supermarkt verwendet werden. Durch Messung der durch die Besucherströme erzeugten optischen Flussstärken wird zunächst ermittelt, in welchen Abteilungen viele und in welchen wenige Besucher anwesend sind. Anschliessend werden Reklameansagen für Produkte in den leeren Abteilungen gemacht. Eine Vermeidung der Verbreitung von unspezifischer Werbung wird mit der Steuerungsvorrichtung gemäss DE-A1-195 23 518 nicht erreicht.

Ein weiteres Problem bei der gebräuchlichen Werbung besteht darin, dass die Werbung oder die Reklame oftmals nicht im richtigen Zeitpunkt übermittelt wird. Die sorgfältige Vorbereitung und Durchführung einer Werbekampagne, bei der zum Beispiel aufeinander abgestimmte Werbebotschaften über Plakate, Rundfunk und Fernsehen verbreitet werden, setzt eine langfristige Planung voraus, die sich häufig über mehrere Monate oder sogar Jahre erstreckt. In der heutigen schnellebigen Zeit ändert sich jedoch das Konsumverhalten der potentiellen Kundschaft oftmals innerhalb von sehr kurzen Zeitabständen in eine nicht voraussehbare Richtung. Das Konsumverhalten unterliegt oft nicht nur saisonalen, sondern auch tageszeitlichen oder sogar noch kürzerfristigen Schwankungen. Eine aufwendige Werbekampagne kann deshalb ihre beabsichtigte Wirkung verfehlen, nur weil sie nicht im richtigen Zeitpunkt bei den potentiellen Kunden ankommt. Der Werbeerfolg wird dann durch die Übermittlung der Werbung oder der Reklame in einem ungeeigneten Zeitpunkt beeinträchtigt.

### Darstellung der Erfindung

Aufgabe der Erfindung ist es, eine Reklameanlage anzugeben, welche die Nachteile bekannter Reklameanlagen in Bezug auf Übersättigung mit unspezifischer Reklame bzw. Werbung undloder Verbreitung von Reklame bzw. Werbung zu ungeeigneten Zeiten überwindet und dadurch zu einer Verbesserung des Werbeerfolges beiträgt, sowie ein Verfahren für den Betrieb einer solchen Reklameanlage.

Die Lösung der Aufgabe ist Gegenstand der unabhängigen Patentansprüche 1 und 9.

Unter einem werbespezifischen Situationsparameter ist irgendein Parameter zu verstehen, von dem anzunehmen ist, dass es einen Zusammenhang zwischen diesem Parameter und dem Werbeerfolg der in einer bestimmten Situation verbreiteten Werbung gibt. Gemäss dieser Definition können bestimmte Merkmale von Personen, an welche Werbung zu verbreiten ist, als werbespezifische Situationsparameter betrachtet werden (z.B. Marke des Autos eines Autofahrers für Autoreklame, da es wahrscheinlich zwecklos ist, einem Cadillac-Fahrer Werbung für einen Deux-Chevaux zu vermitteln; Haarwuchs einer Person für Haarwuchsmittelreklame, die bei einem Glatzköpfigen erfolgversprechender ist als bei einem vollständig Behaarten; Muttersprache einer mit Reklame zu beeinflussenden Person, da Werbung auf Schweizerdeutsch für die meisten Japaner zwecklos ist, usw.).

Die erfindungsgemässe Reklameanlage lässt somit eine Situationsparametrisierung im Hinblick auf die werbespezifische Situation zu. Durch die Situationsparametrisierung für die werbespezifische Kommunikation wird die Wirksamkeit der mit der erfindungsgemässen Reklameanlage verbreiteten Werbung verbessert. Die Erfindung eignet sich besonders zur Anwendung an Verkaufspunkten (Point Sales) wie Tankstellen, Grossläden, Drive-Thru's, Restaurants, Banken usw.

Bei einer Ausführungsart der Erfindung ist die Ermittlungsvorrichtung der Reklameanlage im Verbreitungsbereich der Informationsverbreitungsvorrichtung angeordnet, wobei unter dem Verbreitungsbereich einer Informationsverbreitungsvorrichtung derjenige Bereich verstanden wird, in welchem Werbebotschaften über die Informationsverbreitungsvorrichtung werbewirksam verbreitet werden können. Die Werbung wird im wesentlichen dort verbreitet, wo der werbespezifische Situationsparameter ermittelt wird. Ein Beispiel für diese Ausführungsart der Erfindung ist die weiter hinten beschriebene Reklameanlage für eine Tankstelle, bei welcher die Ermittlungsvorrichtung in Form einer Videokamera bei einer Tanksäule installiert ist, bei welcher auch ein Bildschirm zur Verbreitung von Werbebotschaften installiert ist.

Bei einer anderen Ausführungsart der Erfindung kann die in Abhängigkeit des ermittelten werbespezifischen Situationsparameters ausgewählte Werbebotschaft aber auch an einem vom Ermittlungsort entfernten Ort verbreitet werden. So kann z.B. an einer Autobahn mittels einer Ermittlungsvorrichtung der Fahrzeugtyp eines Fahrzeuges ermittelt werden, um anschliessend auf einer elektronischen Reklametafel, die in Fahrtrichtung einige Kilometer vom Ermittlungsort entfernt ist, eine Werbebotschaft für Produkte anzuzeigen, die speziell für diesen Fahrzeugtyp geeignet sind.

Bei einer bevorzugten Ausführungsart der Erfindung weist die Ermittlungsvorrichtung einer erfindungsgemässen Reklameanlage eine Eingabevorrichtung für die manuelle Eingabe eines werbespezifischen Situationsparameters auf. Dies ist besonders dann vorteilhaft, wenn der zu ermittelnde werbespezifische Situationsparameter nur unzuverlässig oder überhaupt nicht vollautomatisch ermittelt werden kann, so dass zur Ermittlung des werbespezifischen Situationsparameters zusätzlich ein (menschlicher) Beobachter erforderlich ist. Der Beobachter kann dann den von ihm ermittelten werbespezifischen Situationsparameter mittels der Eingabevorrichtung von Hand in die Reklameanlage eingeben. Eine erfindungsgemässe Reklameanlage kann jedoch auch zur vollautomatischen Ermittlung von einem, mehreren oder sogar von allen der zu ermittelnden werbespezifischen Situationsparameter ausgerüstet sein.

Vorzugsweise weist die Ermittlungsvorrichtung einer erfindungsgemässen Reklameanlage eine Videokamera zum bildmässigen (d.h. visuellen) Ermitteln eines oder mehrerer werbespezifischer Situationsparameter auf. Anhand der durch die Videokamera aufgenommenen Bilder kann bei einer bevorzugten Ausführungart der Erfindung ein oder mehrere werbespezifische Situationsparameter vollautomatisch ermittelt werden. Bei einer weiteren Ausführungsart der Erfindung werden ein oder mehrere der zu ermittelnden werbespezifischen Situationsparameter anhand der durch die Videokamera aufgenommenen Bilder durch einen menschlichen Operateur ermittelt.

Bei einer weiteren Ausführunsgart der Erfindung umfasst die Ermittlungsvorrichtung einer erfindungsgemässen Reklameanlage einen oder mehrere meteorologischen Messfühler zum Ermitteln von einer oder mehreren aktuellen meteorologische(n) Messgrössen als werbespezifische Situationsparameter. Dementsprechend sind in der Speichervorrichtung mehrere verschiedene Werbebotschaften für Produkte und/oder Dienstleistungen gespeichert, welche besonders für bestimmte, mittels der zu ermittelnden meteorologischen Messgrösse charakterisierbare Wetterlagen, geeignet sind.

Gemäss einer weiteren bevorzugten Variante der Erfindung umfasst die Ermittlungsvorrichtung einen Empfänger zum Empfangen von mittels elektromagnetischen Wellen übrtragenen Signalen, um bestimmte Signale als werbespezifischer Situationsparameter zu ermitteln. Diese Variante der Erfindung besonders vorteilhaft in Verbindung mit Telemetrievorrichtungen zur Übermittlung von Fahrzeugdaten anwendbar, wie sie vereinzelt bereits heutzutage eingesetzt werden und in Zukunft verbreitet eingesetzt werden sollen. Solche Telemetrievorrichtungen sind z.B. im Zusammenhang mit Schwerverkehrsabgaben, Fahrzeugdiebstahlverhinderung, allgemeine Verkehrsüberwachung usw. geplant. Mit einem geeigneten Empfänger können jedoch auch andere elektromagnetische Signale empfangen werden, z.B. die von mobilen Telefonen (Handies) ausgesendeten Identifikationssignale u.ä.

Die Ermittlungsvorrichtung einer erfindungsgemässen Reklameanlage kann auch mit einer Vorrichtung zum Messen von Duftstoffen versehen sein, um diese Messresultate als werbespezifischer Situationsparameter zu verwenden. Eine solche Messvorrichtung kann z.B. auf biometrischen Messtechniken beruhen. So kann beispielsweise in einer Fussgängerpassage das von einem Passanten verwendete Parfum ermittelt werden, um anschliessend eine Werbebotschaft über ein neues Parfum der entsprechenden Marke zu verbreiten.

Vorzugsweise umfasst die Informationsverbreitungsvorrichtung einer erfindungsgemässen Reklameanlage mindestens einen Bildschirm und mindestens einen Lautsprecher für die audiovisuelle Verbreitung von Werbebotschaften. Bei alternativen Ausführungsarten der Erfindung kann die Informationsverbreitungsvorrichtung aber auch bloss Lautsprechermittel zur rein akustischen Informationsverbreitung, bloss visuelle Anzeigemittel zum Beispiel in Form von elektronischen Anzeigetafeln oder in Form von Bildschirmen zur rein bildmässigen Informationsverbreitung, Kombinationen aus diesen Mitteln und/oder andere geeignete Informationsverbreitungsmittel umfassen.

In der Speichervorrichtung der erfindungsgemässen Reklameanlage können statische und/oder dynamische Werbebotschaften abgespeichert sein. Unter einer statischen Werbebotschaft ist eine im wesentlichen unveränderliche Werbebotschaft zu verstehen, z.B. ein fest vorgegebener Werbetext, ein (nicht bewegtes) Bild in Form eines Werbeplakates, bewegte Bilder in Form eines Werbefilms, ein akustischer Slogan usw. Demgegenüber kann eine dynamische Werbebotschaft laufend verändert werden. Eine dynamische Werbebotschaft kann z.B. aus einem Bildschirmtext bestehen, der Werte aus einer laufend aktualisierten Datenbank enthält. Als weiteres Beispiel kann eine dynamische Werbebotschaft eine laufend aktualisierte Homepage aus dem Internet enthalten.

In der Speichervorrichtung können auch weitere Informationen gespeichert sein, die nicht in direktem Zusammenhang mit dem Werbeinhalt stehen, sondern z.B. von ganz allgemeinem Interesse sind (z.B. Zeit und Datumsanzeige, Anzeige der Aussentemperatur usw.).

Bei einer Ausführungsart der Erfindung wird als werbespezifischer Situationsparameter die Bank eines Kunden ermittelt, der seine Rechnung mittels einer Kreditkarte bezahlt. Die Ermittlungsvorrichtung der Reklameanlage gemäss dieser Ausführungsart der Erfindung besteht hier im wesentlichen aus der Lesevorrichtung zum Lesen der Kreditkarte. Anschliessend macht die Steuerungsvorrichtung der Reklameanlage einen Online-Zugriff auf eine laufend aktualisierte Datenbank, auf welcher Anlageempfehlungen der ermittelten Bank des Kunden gespeichert sind. Diese aktuellen Anlageempfehlungen "seiner" Bank werden dem Kunden darauf zusammen mit dem Rechnungsbeleg für die zu bezahlende Rechnung ausgedruckt. Bei der Werbebotschaft in Form einer aktuellen Anlageempfehlung handelt es sich somit um eine dynamische Werbebotschaft. Diese eben beschriebene Ausführungsart der Erfindung weist zudem den weiteren Vorteil auf, dass der Kunde eine zwar top-aktuelle, aber trotzdem über lange Zeit wirksame Werbebotschaft erhält, da sie in gedruckter Form vorliegt.

Die Ermittlungsvorrichtung einer erfindungsgemässen Reklameanlage kann in vorteilhafter Weise auch zu Überwachungs- und Kontrollzwecken eingesetzt werden, die in keinem direkten Zusammenhang mit der Verbreitung von Werbung stehen. Indem die Ermittlungsvorrichtung Personen und andere Objekte optisch, akustisch, aufgrund von elektromagnetischen Signalen (auch über Satellit) und/oder anhand von Gerüchen erkennen kann, ist sie für zivile oder militärische Anwendungen im Bereich der Sicherheitstechnik für den Personen- und/oder Objektschutz geeignet. So kann die Ermittlungsvorrichtung einer erfindungsgemässen Reklameanlage z.B. für die Überwachung und/oder Kontrolle von Regierungsgebäuden, Grenzübergängen, Flugzeugen, Flughäfen, Industrieanlagen, Schiffshäfen, Gefängnissen, Sicherheitszonen und Spezialfahrzeugen eingesetzt werden.

Beim erfindungsgemässen Verfahren für den Betrieb einer Reklameanlage wird in einem ersten Schritt mittels einer Ermittlungsvorrichtung der Reklameanlage wenigstens ein aktueller werbespezifischer Situationsparameter ermittelt in Form einer bestimmten Merkmales von Personen, worauf in einem zweiten Schritt eine Steuerungsvorrichtung der Reklameanlage in Abhängigkeit des ermittelten Situationsparameters eine aus einer Vielzahl von in einer Speichervorrichtung gespeicherten Werbebotschaften auswählt und in einem dritten Schritt die ausgewählte Werbebotschaft über eine Informationsverbreitungsvorrichtung verbreitet wird.

Bei einer bevorzugten Ausführungsart des erfindungsgemässen Verfahrens ist die Zeitspanne zwischen der Ermittlung des werbespezifischen Situationsparameters im ersten Schritt und dem Beginn der Verbreitung der Werbebotschaft im dritten Schritt kleiner als ungefähr drei Minuten. Vorzugsweise beträgt die Zeitspanne bloss einige wenige Sekunden. Besonders bevorzugt wird das Verfahren quasi in Echtzeit angewendet.

Bei alternativen Ausführungsarten der Erfindung sind jedoch auch Zeitdifferenzen zwischen dem ersten und dem dritten Schritt möglich, die grösser als drei Minuten sind. Dies kann insbesondere bei einer erfindungsgemässen Reklameanlage des weiter oben erwähnten Typs vorteilhaft sein, bei welchem die in Abhängigkeit des ermittelten werbespezifischen Situationsparameters ausgewählte Werbebotschaft an einem vom Ermittlungsort entfernten Ort verbreitet wird. So kann z.B. auf einem Parkplatz vor einem Restaurant im ersten Schritt des erfindungsgemässen Verfahrens mittels einer Ermittlungsvorrichtung einer Reklameanlage die Fahrzeugmarke eines Fahrzeuges als werbespezifischer Situationsparameter ermittelt werden. Darauf wird im zweiten Schritt durch eine Steuerungsvorrichtung der Reklameanlage eine Werbebotschaft für Produkte oder Dienstleistungen ausgewählt, die besonders für die ermittelte Fahrzeugmarke geeignet sind. Anschliessend wird im dritten Schritt die ausgewählte Werbebotschaft im Bereich desjenigen Tisches im Restaurant verbreitet, an welchem der Fahrer des Fahrzeuges Platz genommen hat, dessen Marke im ersten Schritt ermittelt wurde. Bei dieser Variante der Erfindung wird eine ausreichend grosse Zeitspanne zwischen dem ersten und dem dritten Verfahrensschritt gewählt, um zu gewährleisten, dass die Werbebotschaft erst verbreitet wird, nachdem der Fahrer am Tisch Platz genommen hat.

Bei einer weiteren bevorzugten Ausführungsart des erfindungsgemässen Verfahrens wird im ersten Schritt die Fahrzeugmarke eines an einer Tanksäule zu betankenden Fahrzeuges als aktueller werbespezifischer Situationsparameter ermittelt. Danach wird im zweiten Schritt eine Werbebotschaft für besonders für die ermittelte Fahrzeugmarke geeignete Produkte und/oder Dienstleistungen ausgewählt und anschliessend wird im dritten Schritt die ausgewählte Werbebotschaft im Bereich derjenigen Tanksäule verbreitet, an welcher das Fahrzeug betankt wird, dessen Marke im ersten Schritt ermittelt wurde. Der Fahrer des Fahrzeuges hat während des Betankens des Fahrzeuges praktisch nichts zu tun, weshalb er zu diesem Zeitpunkt besonders aufnahmefähig für Werbung ist. Durch diese Ausführungsart der Erfindung wird somit ein besonders grosser Werbeerfolg erzielt.

Bei einer alternativen Ausführungsart des erfindungsgemässen Verfahrens wird im ersten Verfahrensschritt - mittels einer Ermittlungsvorrichtung in Form eines Mikrofons - die Muttersprache von Passanten z.B. in einer Fussgängerpassage ermittelt. Im zweiten Schritt des Verfahrens gemäss dieser Ausführungsart der Erfindung wird dann eine Werbebotschaft in der im ersten Schritt ermittelten Sprache ausgewählt, worauf im dritten Schritt des Verfahrens die Werbebotschaft in dieser Sprache im Bereich der Fussgängerpassage verbreitet wird. Mit dieser Ausführungsart der Erfindung wird besonders bei Touristen, die sich fern ihrer Heimat befinden, ein überwältigender Werbeerfolg erzielt.

Bei einer weiteren Ausführungsart der Erfindung werden bei einem Verfahren für den Betrieb einer Reklameanlage im ersten Schritt zwei unterschiedliche werbespezifische Situationsparameter ermittelt, z.B. die Aussentemperatur in der Umgebung einer Tankstelle sowie die Fahrzeugmarke eines an einer Tankstelle zu betankenden Fahrzeuges. Im zweiten Schritt des Verfahrens gemäss dieser Ausführungsart der Erfindung wird danach in Abhängigkeit von zwei werbespezifischen Situationsparametern eine Werbebotschaft aus einer Vielzahl von in einer Speichervorrichtung gespeicherten Werbebotschaften ausgewählt. Diese Werbebotschaft kann z.B. bei kalten Temperaturen (erster werbespezifischer Situationsparameter) Werbung für eine Winterausrüstung für die ermittelte Fahrzeugmarke (zweiter werbespezifischer Situationsparameter) beinhalten. Bei warmen Temperaturen (erster werbespezifischer Situationsparameter) kann in der Werbebotschaft für eine Klimaanlage für die ermittelte Fahrzeugmarke (zweiter werbespezifischer Situationsparameter) geworben werden. Anschliessend wird in einem dritten Schritt die ausgewählte Werbebotschaft über eine Informationsverbreitungsvorrichtung verbreitet.

Die nachfolgende detaillierte Beschreibung der vorliegenden Erfindung dient in Verbindung mit der beiliegenden Zeichnung nur als Beispiel für ein besseres Verständnis der Erfindung und ist nicht als Einschränkung des Schutzbereichs der Patentansprüche aufzufassen. Für den Fachmann sind aus der nachfolgenden Beschreibung in Verbindung mit der beiliegenden Zeichnung und der Gesamtheit der Patentansprüche weitere vorteilhafte Ausführungsarten und Merkmalskombinationen ohne weiteres erkennbar, die jedoch immer noch innerhalb des Bereichs der vorliegenden Erfindung liegen.

### Kurze Beschreibung der Zeichnung

Die Zeichnung stellt eine bevorzugte Ausführungsart der vorliegenden Erfindung dar. Es zeigt:
- Fig. 1: eine vereinfachte schematische Darstellung einer Reklameanlage gemäss einer bevorzugten Ausführungsart der Erfindung.

### Wege zur Ausführung der Erfindung

In Figur 1 ist in einer vereinfachten schematischen Form eine Reklameanlage 10 gemäss einer bevorzugten Ausführungsart der Erfindung dargestellt. Die Reklameanlage 10 weist eine Speichervorrichtung 20 zum Speichern einer Vielzahl von irgendwelchen Werbebotschaften und eine Informationsverbreitungsvorrichtung 30 zur Verbreitung dieser Werbebotschaften auf. Weiter umfasst die Reklameanlage 10 eine Ermittlungsvorrichtung 40 zum Ermitteln wenigstens eines aktuellen werbespezifischen Situationsparameters sowie eine Steuerungsvorrichtung 50, um in Abhängigkeit des ermittelten Situationsparameters eine der in der Speichervorrichtung 20 gespeicherten Werbebotschaften auszuwählen und über die Informationsverbreitungsvorrichtung 30 zu verbreiten.

Die Reklameanlage 10 gemäss der in Figur 1 dargestellten Ausführungsart der Erfindung ist für den Einsatz bei Tankstellen zum Betanken von Fahrzeugen bestimmt. Dazu weist die Ermittlungsvorrichtung 40 eine Videokamera 44 auf. Der Einfachheit halber ist in Figur 1 nur eine einzige Videokamera 44 dargestellt. Gemäss der Erfindung kann die Ermittlungsvorrichtung 40 anstelle einer einzigen aber ebensogut eine Vielzahl von Videokameras 44 umfassen, die an verschiedenen Orten installiert sind. So ist es beispielsweise möglich, für jede Tanksäule einer Tankstelle je eine separate Videokamera zu verwenden.

Die in Figur 1 dargestellte Videokamera 44 ist kontinuierlich eingeschaltet. Bei einer alternativen Ausführungsart der Erfindung ist die Videokamera 44 jedoch mit einem Sensor (z.B. einem Infrarotsensor oder einem Ultraschallsensor) verbunden, damit sie nur dann eingeschaltet wird, wenn sich mindestens ein Fahrzeug in dem von der Videokamera 44 erfassten Gebiet aufhält.

Bei der in Figur 1 dargestellten Ausführungsart der Erfindung werden die mittels der Videokamera 44 aufgenommenen Bilder über eine geeignete Übertragungsleitung an eine Ermittlungssteuerungsschaltung 42 übertragen. Die Ermittlungssteuerungsschaltung 42 weist eine Bildverarbeitungseinheit (nicht dargestellt) auf, die derart ausgebildet ist, dass eine automatische Ermittlung des zu ermittelnden aktuellen werbespezifischen Situationsparameters möglich ist. Bei der in Figur 1 dargestellten Ausführungsart der Erfindung wird als aktueller werbespezifischer Situationsparameter der Fahrzeugtyp eines zum Betanken bei einer Tanksäule parkierten Fahrzeuges ermittelt. Dazu ist die Bildverarbeitungseinheit der Ermittlungssteuerungsschaltung 42 zur automatischen Erkennung von Fahrzeugtypen aufgrund von Bildsequenzen, die mit der Videokamera 44 aufgenommen und über eine geeignete Übertragungsleitung zur Bildverarbeitungseinheit übertragen werden, ausgebildet. Die automatische Erkennung geschieht in Quasi-Echtzeit, d.h., dass die zeitliche Verzögerung zwischen der Aufnahme einer Bildsequenz durch die Videokamera 44, auf welcher ein Fahrzeug deutlich erkennbar ist, und der automatischen Bestimmung des Fahrzeugtyps dieses Fahrzeuges nicht länger als einige wenige Sekunden, vorzugsweise weniger als 10 Sekunden, beträgt.

Zur Verbesserung der Zuverlässigkeit bei der automatischen Fahrzeugtypbestimmung kann die Ermittlungsvorrichtung 40 nebst der Videokamera 44 und der automatischen Bildverarbeitungseinheit weitere Sensoren zur Bestimmung von gewissen Fahrzeugmerkmalen (wie z.B. Gewicht, Breite, Länge und/oder Höhe des Fahrzeuges) aufweisen, welche die zu messenden Fahrzeugparameter automatisch messen und an die Ermittlungssteuerungsschaltung 42 übertragen.

Die Ermittlungssteuerungsschaltung 42 gibt den ermittelten aktuellen werbespezifischen Situationsparameter, d.h. den ermittelten Fahrzeugtyp, an die Steuerungsvorrichtung 50 der Reklameanlage 10 weiter. Vorzugsweise wird zusammen mit dem ermittelten werbespezifischen Situationsparameter gleichzeitig der Ort (Werbeort) weitergegeben, an welchem der aktuelle werbespezifische Situationsparameter ermittelt wurde. Dies ist insbesondere in jenen Fällen nützlich, wo mit einer einzigen Videokamera 44 gleichzeitig mehrere Tanksäulen überwacht werden, die je mit einem eigenen Bildschirm 34 der Informationsverbreitungsvorrichtung 30 ausgerüstet sind. In diesem Falle wird vorzugsweise zusammen mit dem ermittelten Fahrzeugtyp auch der Werbeort, z.B. in Form einer Identifikationsnummer der Tanksäule, an welcher das Fahrzeug betankt wird, oder in Form einer Identifikationsnummer des am nächsten bei dieser Tanksäule gelegenen Informationsverbreitungsbildschirms 34, an die Steuerungsvorrichtung 50 weitergegeben, damit anschliessend die für den ermittelten Fahrzeugtyp geeignete Werbebotschaft über den für den Werbeort am besten geeigneten Bildschirm 34 der Informationsverbreitungsvorrichtung 30 verbreitet werden kann.

Bei einer alternativen Ausführungsart der Erfindung umfasst die Ermittlungsvorrichtung 40 anstelle der Bildverarbeitungseinheit zur automatischen Erkennung des Fahrzeugtyps einen oder mehrere Bildschirme (nicht dargestellt), auf welchen die mittels der einen (oder mehreren) Videokameras 44 aufgenommenen Bildsequenzen in Echtzeit oder in Quasi-Echtzeit darstellbar sind. Unter einer Darstellung in Quasi-Echtzeit wird wiederum eine Darstellung verstanden, bei welcher die zeitliche Verzögerung zwischen der Aufnahme einer Bildsequenz durch eine Videokamera und der Darstellung dieser Bildsequenz auf einem Bildschirm nicht länger als einige wenige Sekunden beträgt. Ein Operateur überwacht die durch die eine oder mehreren Videokameras 44 aufgenommenen und auf einem oder mehreren Bildschirmen dargestellten Bildsequenzen und bestimmt anhand dieser Bildsequenzen einen oder mehrere aktuelle werbespezifische Situationsparameter, wie z.B. den Typ oder die Marke eines Fahrzeuges, das sich im Erfassungsbereich einer Videokamera 44 befindet. Gleichzeitig kann der Operateur das Geschehen auf dem einen oder auf mehreren Bildschirmen natürlich auch im Hinblick auf andere Vorkommnisse überwachen, die nicht mit der erfindungsgemässen Reklameanlage 10 zusammenhängen (z.B. im Hinblick auf die Verhinderung von Fehlmanipulationen an der Tanksäule, auf Brandverhinderung oder auf Diebstahlverhinderung). Die Ermittlungsvorrichtung 40 gemäss dieser Ausführungsart der Erfindung umfasst weiter eine Eingabevorrichtung (z.B. in Form einer Tastatur), mit deren Hilfe der Operateur den einen oder die mehreren ermittelten aktuellen werbespezifischen Situationsparameter eingeben und an die Ermittlungssteuerungsschaltung 42 übertragen kann. Vorzugsweise kann mit der Eingabevorrichtung (nicht dargestellt) gleichzeitig der Ort (Werbeort) eingegeben werden, an welchem die aktuellen werbespezifischen Situationsparameter ermittelt wurden, wobei diese Ortsangabe wie bei der weiter oben erwähnten Ausführungsart der Erfindung wiederum aus einer Identifikationsnummer einer Tanksäule oder eines Informationsverbreitungsbildschirmes 34 bestehen kann.

Der eine oder die ermittelten aktuellen werbespezifischen Situationsparameter werden über eine geeignete Kommunikationsleitung von der Ermittlungsvorrichtung 40 zur Steuerungsvorrichtung 50 übertragen. Bei der in Figur 1 dargestellten Ausführungsart der Erfindung wählt die Steuerungsvorrichtung 50 der Reklameanlage 10 in Abhängigkeit des aktuell ermittelten Fahrzeugtyps automatisch eine in der Speichervorrichtung 20 gespeicherte Werbebotschaft in Form eines Werbefilms aus. Bei einer alternativen Ausführungsart der Erfindung werden zusätzliche aktuelle werbespezifische Situationsparameter in Form von automatisch gemessenen meteorologischen Messgrössen an die Steuerungsvorrichtung 50 übermittelt und die Steuerungsvorrichtung 50 ist derart ausgebildet, dass sie zur Auswahl eines Werbefilms aus der Vielzahl der in der Speichervorrichtung 20 gespeicherten Werbefilme zusätzlich zum ermittelten Fahrzeugtyp auch die ermittelten aktuellen meteorologischen Messgrössen berücksichtigt. Mit Hilfe dieser Ausführungsart der erfindungsgemässen Reklameanlage 10 ist es beispielsweise möglich, einem Autofahrer, der bei winterlichen Wetterverhältnissen zum Tanken an eine Tankstelle kommt, während des Betankens seines Autos einen Werbefilm für Winterreifen vorzuführen, die speziell für seinen Fahrzeugtyp geeignet sind. Bei sehr schlechtem Wetter kann einem Autofahrer auch empfohlen werden, bei diesem Wetter anstelle des Autos besser den Zug zu benutzen. Bei heissem Sommerwetter kann dem Autofahrer z.B. ein Werbefilm für ein neues Cabriolet-Modell seiner Automarke oder eine für seine Automarke oder für seinen Fahrzeugtyp geeignete Klimaanlage vorgeführt werden. Die Werbebotschaft kann bei heissem Wetter auch Hinweise zur Behandlung von Hitzekollapsen oder die Notfall-Telefonnummer des nächstgelegenen Spitals enthalten. Dadurch wird erreicht, dass eine bestimmte Reklame den Kunden in einem günstigen Zeitpunkt erreicht, nämlich z.B. eine Reklame für Winterprodukte wenn es schneit, eine Reklame für Sonnenschutzmittel bei prallem Sonnenschein, eine Reklame für Regenschirme wenn es regnet usw.

Die Steuerungsvorrichtung 50 der Reklameanlage 10 steuert ein oder mehrere Videoabspielgeräte (nicht dargestellt) derart, dass unmittelbar nach der Auswahl - in Abhängigkeit eines oder mehrerer ermittelten aktuellen werbespezifischen Situationsparameter - des vorzuführenden Werbefilmes ein Videoabspielgerät mit dem Abspielen des ausgewählten Werbefilmes beginnt. Dabei ist es bei der schematischen Darstellung in Figur 1 unwesentlich, ob das Videoabspielgerät als Bestandteil der (bloss konzeptionellen) Einheit der Speichervorrichtung 20 oder der (konzeptionellen) Einheit der Informationsverbreitungsvorrichtung 30 betrachtet wird.

Bei der in Figur 1 dargestellten Ausführungsart der Erfindung ist der Einfachheit halber nur ein einziger Bildschirm 34 der Informationsverbreitungsvorrichtung 30 dargestellt. Die Reklameanlage 10 enthält in diesem speziellen Fall nur ein einziges Videoabspielgerät, das über eine feste Übertragungsleitung mit dem Bildschirm 34 verbunden ist. In diesem Fall erübrigt sich die Übertragung des weiter oben erwähnten Werbeortes. Sobald das Videogerät - gesteuert durch die Steuerungsvorrichtung 50 - mit dem Abspielen des Werbefilmes beginnt, wird dieser Werbefilm auf dem Bildschirm 34 dargestellt und die entsprechende Werbebotschaft in der Umgebung des Bildschirms 34 verbreitet.

Bei einer bevorzugten Ausführungsart der Erfindung enthält die Informationsverbreitungsvorrichtung 30 jedoch eine Vielzahl von Bildschirmen 34, die an verschiedenen Orten, z.B. bei jeder Tanksäule einer Tankstelle, aufgestellt sind. Der Steuerungsvorrichtung 50 wird bei dieser Ausführungsart der Erfindung von der Ermittlungsvorrichtung 40 zusätzlich zum ermittelten Fahrzeugtyp auch der Werbeort übermittelt. Die Steuerungsvorrichtung 50 bestimmt dann denjenigen Bildschirm 34, der für die Verbreitung des Werbefilms im Hinblick auf den Werbeort am besten geeignet ist. Die Informationsverbreitungsvorrichtung 30 enthält zusätzlich eine Informationsverbreitungssteuerungsschaltung 32. Die Steuerungsvorrichtung 50 gibt eine Identifikationsnummer des in Abhängigkeit des Werbeortes bestimmten Bildschirms 34 und eine Identifikationsnummer desjenigen Videoabspielgerätes, auf welchem der gemäss des ermittelten Fahrzeugtyps ausgewählte Werbefilm abgespielt wird, an die Informationsverbreitungssteuerungsschaltung 32 weiter, worauf diese eine Verbindung zwischen dem Videoabspielgerät und dem durch die Steuerungsvorrichtung bestimmten Bildschirm 34 herstellt, damit der ausgewählte Werbefilm auf dem im Hinblick auf den Werbeort am besten geeigneten Bildschirm 34 dargestellt wird und die Werbebotschaft somit in demjenigen Bereich verbreitet wird, in welchem der aktuelle werbespezifische Situationsparameter ermittelt wurde.

Es versteht sich von selbst, dass der in Figur 1 dargestellte Bildschirm 34 (bzw. die Vielzahl von Bildschirmen 34) zusätzlich mit Lautsprechern zur audiovisuellen Verbreitung von Werbebotschaften in Form von Tonfilmen ausgerüstet sein kann.

Bei einer Ausführungsart des erfindungsgemässen Verfahrens für den Betrieb der Reklameanlage 10 wird in einem ersten Schritt mittels einer Ermittlungsvorrichtung 40 wenigstens ein aktueller werbespezifischer Situationsparameter ermittelt. Die Ermittlung kann automatisch erfolgen oder durch einen Operateur durchgeführt werden, der den Situationsparameter mit Hilfe der Ermittlungsvorrichtung 40 ermittelt. Als aktueller Situationsparameter wird beim Verfahren für den Betrieb der in Figur 1 dargestellten Reklameanlage 10 der Fahrzeugtyp eines zu betankenden Fahrzeuges an einer Tankstelle ermittelt.

In einem zweiten Schritt des Verfahrens wird durch die Steuerungsvorrichtung 50 aus einer Vielzahl von in der Speichervorrichtung 20 gespeicherten Werbefilmen ein Werbefilm ausgewählt, in welchem für Produkte und/oder Dienstleistungen geworben wird, die besonders für den ermittelten Fahrzeugtyp geeignet sind.

Anschliessend wird in einem dritten Schritt des Verfahrens der ausgewählte Werbefilm auf einem Videogerät abgespielt und auf einem Bildschirm 34 der Informationsverbreitungsvorrichtung 30 dargestellt, der vorzugsweise in der Nähe derjenigen Tanksäule angeordnet ist, an welcher das Fahrzeug, dessen Typ im ersten Schritt des Verfahrens ermittelt wurde, betankt wird.

Zusammenfassend ist festzustellen, dass durch die Erfindung eine Reklameanlage und ein Verfahren zum Betrieb einer Reklameanlage angegeben werden, welche die Verbreitung von spezifisch auf bestimmte Personen zugeschnittene Werbebotschaften oder Reklame ermöglichen. Zudem ermöglichen die erfindungsgemässe Reklameanlage und das erfindungsgemässe Verfahren die Verbreitung von Reklame oder Werbung zu einem in Bezug auf die angepriesenen Waren und/oder Dienstleistungen günstigen Zeitpunkt. Mit der Reklameanlage und dem Verfahren gemäss der Erfindung wird somit eine Verbesserung des Werbeerfolges erreicht.

## Patentansprüche

1. Reklameanlage (10) mit einer Vorrichtung (20) zum Speichem von Werbebotschaften, und einer Ermittlungsvorrichtung (40), einer Steuerungsvorrichtung (50) einer Informationsverbreitungsvorrichtung (30), **dadurch gekennzeichnet, dass** die Ermittlungsvorrichtung (40) zum Ermitteln wenigstens eines aktuellen werbespezifischen Situationsparameters in Form eines bestimmten Merkmals von Personen, an welche Werbung zu verbreiten ist, und die Steuerungsvorrichtung (50) vorgesehen sind, um in Abhängigkeit des ermittelten Situationsparameters eine der gespsicherten Werbebotschaften auszuwählen und über die Informationsverbreitungsvorrichtung (30) zu verbreiten.

2. Reklameanlage (10) nach Anspruch 1, **dadurch gekennzeichnet, dass** die Ermittlungsvorrichtung (40) im Verbreitungsbereich der Informationsverbreitungsvorrichtung (30) angeordnet ist.

3. Reklameanlage (10) nach Anspruch 1 oder 2, **dadurch gekennzeichnet, dass** die Ermittlungsvorrichtung (40) eine Eingabevorrichtung für die manuelle Eingabe eines werbespezifischen Situationsparameters umfasst.

4. Reklameanlage (10) nach einem der Ansprüche 1 bis 3, **dadurch gekennzeichnet dass** die Ermittlungsvorrichtung (40) eine Vorrichtung (42, 44) zum automatischen Ermitteln eines werbespezifischen Situationsparameters umfasst.

5. Reklameanlage (10) nach einem der Ansprüche 1 bis 4, **dadurch gekennzeichnet, dass** die Ermittlungsvorrichtung (40) eine Videokamera (44) zum bildmässigen Ermitteln eines werbespezifischen Situationsparameters umfasst.

6. Reklameanlage (10) nach einem der Ansprüche 1 bis 5, **dadurch gekennzeichnet, dass** die Ermittlungsvorrichtung (40) einen meteorologischen Messfühler zum Ermitteln einer aktuellen meteorologischen Messgrösse als zusätzlichen werbespezifischen Situationsparameter umfasst und in der Speichervorrichtung (20) verschiedene Werbebotschaften für Produkte und/oder Dienstleistungen gespeichert sind, welche besonders für bestimmte, mittels der zu ermittelnden meteorologischen Messgrösse charakterisierbare Wetterlagen geeignet sind.

7. Reklameanlage (10) nach einem der Ansprüche 1 bis 6, **dadurch gekennzeichnet, dass** die Ermittlungsvorrichtung (40) einen Empfänger zum Empfangen von mittels elektromagnetischen Wellen übrtragenen Signalen umfasst, um bestimmte Signale als werbespezifischer Situationsparameter zu ermitteln.

8. Reklameanlage (10) nach einem der Ansprüche 1 bis 7, **dadurch gekennzeichnet, dass** die Informationsverbreitungsvorrichtung (30) mindestens einen Bildschirm (34) und mindestens einen Lautsprecher zur audiovisuellen Verbreitung von Werbebotschaften umfasst.

9. Verfahren für den Betrieb einer Reklameanlage (10) insbesondere nach Anspruch 1, **dadurch gekennzeichnet, dass** in einem ersten Schritt mittels einer Ermittlungsvorrichtung (40) wenigstens ein aktueller werbespezifischer Situationsparameter in Form eines bestimmten Merkmals von Personen, an welche Werbung zu verbreiten ist, ermittelt wird, worauf in einem zweiten Schritt eine Steuerungsvorrichtung (50) in Abhängigkeit des ermittelten Situationsparameters eine aus einer Vielzahl von in einer Speichervorrichtung (20) gespeicherten Werbebotschaften auswählt und in einem dritten Schritt die ausgewählte Werbebotschaft über eine Informationsverbreitungsvorrichtung (30) verbreitet wird.

10. Verfahren nach Anspruch 9, **dadurch gekennzeichnet, dass** im ersten Schritt die Fahrzeugmarke eines zu betankenden Fahrzeuges an einer Tankstelle als aktueller werbespezifischer Situationsparameter ermittelt wird und im zweiten Schritt eine Werbebotschaft für besonders für die ermittelte Fahrzeugmarke geeignete Produkte und/oder Dienstleistungen ausgewählt sowie anschliessend im dritten Schritt verbreitet wird.

## Claims

1. Advertising installation (10) having a device (20) for storing advertising messages, a detecting device (40), a controlling device (50), and an information disseminating device (30), **characterised in that** the detecting device (40) is provided to detect at least one current targeted situational parameter in the form of a specific feature of persons to whom advertising is to be disseminated, and the controlling device (50) is provided in order to select one of the stored advertising messages, in response to the situational parameter detected, and to disseminate said message via the information disseminating device (30).

2. Advertising installation (10) according to claim 1, **characterised in that** the detecting device (40) is arranged in the dissemination zone of the information disseminating device (30).

3. Advertising installation (10) according to claim 1 or 2, **characterised in that** the detecting device (40) comprises an inputting device for manually inputting a targeted situational parameter.

4. Advertising installation (10) according to any of claims 1 to 3, **characterised in that** the detecting device (40) comprises a device (42, 44) for automatically detecting a targeted situational parameter.

5. Advertising installation (10) according to any of claims 1 to 4, **characterised in that** the detecting device (40) comprises a video camera (44) for visually detecting a targeted situational parameter.

6. Advertising installation (10) according to any of claims 1 to 5, **characterised in that** the detecting device (40) comprises a meteorological sensor for detecting a current meteorological variable as an additional targeted situational parameter, and stored in the memory device (20) are various advertising messages for products and/or services that are especially suited to certain weather conditions that can be **characterised by** means of the meteorological variable being detected.

7. Advertising installation (10) according to any of claims 1 to 6, **characterised in that** the detecting device (40) comprises a receiver for receiving signals transmitted by means of electromagnetic waves in order to detect certain signals as targeted situational parameters.

8. Advertising installation (10) according to any of claims 1 to 7, **characterised in that** the information disseminating device (30) comprises at least one screen (34) and at least one loudspeaker for the audiovisual dissemination of advertising messages.

9. Method for operating an advertising installation (10) notably according to claim 1, **characterised in that** in a first step a detecting device (40) is used to detect at least one current targeted situational parameter in the form of a specific feature of persons to whom advertising is to be disseminated, after which in a second step a controlling device (50) selects one of a large number of advertising messages stored in a memory device (20), in response to the situational parameter detected, and in a third step the selected advertising message is disseminated via an information disseminating device (30).

10. Method according to claim 9, **characterised in that** in the first step the make of a vehicle that is taking on fuel at a filling station is detected as the current targeted situational parameter, and in the second step an advertising message for products and/or services that are suited in particular to the detected make of vehicle is selected and then disseminated in the third step.

## Revendications

1. Installation publicitaire (10) comportant un dispositif (20) pour mémoriser des messages publicitaires, un dispositif de détermination (40), un dispositif de commande (50) et un dispositif de diffusion d'informations (30), **caractérisée en ce que** le dispositif de détermination (40) pour déterminer au moins un paramètre de situation actuel spécifique sur le plan publicitaire sous la forme d'une certaine caractéristique de personnes auxquelles la publicité est destinée, et le dispositif de commande (50) sont prévus pour sélectionner, en fonction du paramètre de situation détecté, l'un des messages publicitaires mémorisés et pour le diffuser via le dispositif de diffusion d'informations (30).

2. Installation publicitaire (10) selon la revendication 1, **caractérisée en ce que** le dispositif de détermination (40) est agencé dans la zone de diffusion du dispositif de diffusion d'informations (30).

3. Installation publicitaire (10) selon l'une ou l'autre des revendications 1 ou 2, **caractérisée en ce que** le dispositif de détermination (40) comprend un dispositif de saisie pour la saisie manuelle d'un paramètre de situation spécifique sur le plan publicitaire.

4. Installation publicitaire (10) selon l'une quelconque des revendications 1 à 3, **caractérisée en ce que** le dispositif de détermination (40) comprend un dispositif (42, 44) pour la détermination automatique d'un paramètre de situation spécifique sur le plan publicitaire.

5. Installation publicitaire (10) selon l'une quelconque des revendications 1 à 4, **caractérisée en ce que** le dispositif de détermination (40) comprend une caméra vidéo (44) pour la détermination par images d'un paramètre de situation spécifique sur le plan publicitaire.

6. Installation publicitaire (10) selon l'une quelconque des revendications 1 à 5, **caractérisée en ce que** le dispositif de détermination (40) comprend un palpeur de mesure météorologique pour déterminer une grandeur de mesure météorologique actuelle à titre de paramètre de situation supplémentaire spécifique sur le plan publicitaire, et **en ce que** des messages publicitaires différents pour des produits et/ou des services sont mémorisés dans le dispositif de mémorisation, qui conviennent particulièrement à certaines situations météorologiques susceptibles d'être **caractérisées** au moyen de la grandeur de mesure météorologique à déteminer.

7. Installation publicitaire (10) selon l'une quelconque des revendications 1 à 6, **caractérisée en ce que** le dispositif de détermination (40) comprend un récepteur pour recevoir des signaux transmis à l'aide d'ondes électromagnétiques, afin de déterminer certains signaux à titre de paramètres de situation spécifiques sur le plan publicitaire.

8. Installation publicitaire (10) selon l'une quelconque des revendications 1 à 7, **caractérisée en ce que** le dispositif de diffusion d'informations (30) comprend au moins un écran (34) et au moins un haut-parleur pour la diffusion audio-visuelle de messages publicitaires.

9. Procédé pour le fonctionnement d'une installation publicitaire (10) en particulier selon la revendication 1, **caractérisé en ce que** dans une première étape, on détermine au moyen d'un dispositif de détermination (40) au moins un paramètre de situation actuel spécifique sur le plan publicitaire sous la forme d'une certaine caractéristique de personnes auxquelles la publicité est destinée, suite à quoi un dispositif de commande (50) sélectionne dans une deuxième étape, en fonction du paramètre de situation déterminé, un message parmi une multitude de messages publicitaires mémorisés dans un dispositif de mémorisation (20), et dans une troisième étape le message publicitaire sélectionné est diffusé via un dispositif de diffusion d'informations (30).

10. Procédé selon la revendication 9, **caractérisé en ce que** dans la première étape, on détermine la marque d'un véhicule automobile à ravitailler en carburant dans une station-service, à titre de paramètre de situation actuel spécifique sur le plan publicitaire, et **en ce que** dans la deuxième étape on sélectionne un message publicitaire pour des produits et/ou des services appropriés en particulier pour la marque de véhicule déterminée, et ensuite on diffuse ledit message dans la troisième étape.
